# EUROPÄISCHE PATENTSCHRIFT

(11) **EP 4 066 696 B1**
(45) Veröffentlichungstag und Bekanntmachung des Hinweises auf die Patenterteilung: **02.10.2024**
(21) Anmeldenummer: 22160983.7
(22) Anmeldetag: 09.03.2022
(51) Int. Cl.: A47H 1/04

(54) **VORHANGSCHIENENANORDNUNG**
CURTAIN RAIL ARRANGEMENT
AGENCEMENT DE RAIL DE RIDEAU

(30) Priorität: 16.03.2021 DE 202021101314 U
(43) Veröffentlichungstag der Anmeldung: 05.10.2022
(73) Patentinhaber: interstil Diedrichsen GmbH & Co. KG, 33803 Steinhagen (DE)
(72) Erfinder: Diedrichsen, Manfred, 33619 Bielefeld (DE); Diedrichsen, Jens, 33619 Bielefeld (DE)
(74) Vertreter: Schober, Mirko

(56) Entgegenhaltungen:
- CN-A- 108 888 079
- DE-T2- 60 210 207
- DE-U1- 202021 101 349

## Beschreibung

Die Erfindung betrifft eine Vorhangschienenanordnung, bei der der Vorhang oder die Gardine in einer Laufschiene mittels eines Antriebs automatisiert bewegt werden kann.

Bei solchen motorisierten Vorhängen treten große Antriebskräfte auf. Dabei ist der Vorhang mit dem Antrieb über ein Kopplungselement gekoppelt. Die erforderlichen Kräfte werden von dem Kopplungselement, insbesondere einem Zahnriemen, über an dem Kopplungselement befestigte Mitnehmer auf die in einem Laufkanal einer Vorhangschiene geführten Gleiter und so auf den Vorhang übertragen. Das Kopplungselement befindet sich in einem demgegenüber separaten Kopplungselementführungskanal, der über eine Öffnung verfügt, durch die die Mitnehmer die Antriebskräfte auf die Gleiter übertragen können. Aufgrund der Antriebskräfte ist eine technisch gangbare Lösung erforderlich, die ein Verkanten der Antriebskomponenten in der Vorhangschiene verhindert. Dabei ist es möglich, dass die Verkantungen sowohl im Kopplungselementführungskanal als auch im Laufkanal auftreten können.

Bekannt ist hierzu eine Lösung, bei der im Laufkanal ein mit Rollen geführter Antriebswagen mit Einhängepunkten für den Vorhang entlangläuft. Dieser Antriebswagen verhindert auch bei hohen Kräften ein Verkanten in jede Richtung. Die Mitnehmer auf dem Kopplungselement sind formschlüssig mit dem Antriebswagen verbunden, sodass durch die enge Führung des Antriebswagens auch das Verkanten der Mitnehmer im Kopplungselementführungskanal verhindert wird.

Im Gegensatz dazu ist andere Lösung bekannt, die so konstruiert ist, dass sowohl die Mitnehmer im Kopplungselementführungskanal als auch der Antriebswagen im Laufkanal gegen Verkanten gesichert sind. Dadurch kann auf die formschlüssige Kraftübertragung von den Mitnehmern auf den Antriebswagen verzichtet werden. Die beiden Elemente sind unter dem Gesichtspunkt der Verkantung für sich selbst autark, sodass nur die Vorschubkraft über einen beweglichen Kontaktpunkt übertragen wird.

Schließlich beschreibt DE 602 10 297 T2 eine Vorhangschienenanordnung nach dem Oberbegriff des Anspruchs 1.

Die genannten Lösungen weisen einige Nachteile auf. Zum einen, dass die Antriebswagen eine signifikante Länge aufweisen müssen, die das Zusammenschieben der Gleiter in diesem Bereich verhindern. Das ist optisch nachteilig, weil der Vorhang auf diese Weise in dem Bereich entsprechend gespannt wird und keine regelmäßigen Falten wirft.

Dabei enden sowohl der Kopplungselementführungskanal als auch der Laufkanal für die Gleiter vor dem Ende der Laufschiene, da an den Enden der Vorhangschiene zwangsläufig Umlenkelemente zum Umlenken des Kopplungselements erforderlich sind.

Aufgabe der vorliegenden Erfindung ist es, eine Vorhangschienenanordnung zur Verfügung zu stellen, die die obigen Nachteile nicht aufweist.

Gelöst wird diese Aufgabe durch eine Vorhangschienenanordnung mit den Merkmalen des Anspruchs 1. Vorteilhafte Ausführungsformen finden sich in den Unteransprüchen.

Die erfindungsgemäße Vorhangschienenanordnung weist eine Vorhangschiene mit einem Laufkanal auf, in dem eine Mehrzahl Gleiter in einem und entlang eines unteren Führungsschlitzes geführt ist, an denen ein Vorhang oder eine Gardine befestigt ist oder sich befestigen lässt. Ferner verfügt die Vorhangschienenanordnung über einen Antriebswagen, welcher mit einem über einen Antrieb, insbesondere einen Elektromotor, angetriebenen Kopplungselement, insbesondere eine Schnur oder einen Zahnriemen, gekoppelt ist, um den Antriebswagen - und damit letztlich auch den Vorhang oder die Gardine und die daran befestigten Gleiter - parallel zum Laufkanal der Vorhangschiene in eine oder entgegen einer Laufrichtung zu verschieben. Das Kopplungselement ist dabei in einem vom Laufkanal verschiedenen Kopplungselementführungskanal in der Vorhangschiene geführt. Die Vorhangschiene weist erfindungsgemäß zudem einen von dem Laufkanal und dem Kopplungselementführungskanal verschiedenen Antriebswagenführungskanal auf, in welchem der Antriebswagen mit einem Führungsabschnitt geführt ist.

Die Vorhangschiene weist zwei Funktionskanäle auf, in denen das Kopplungselement bzw. der Antriebswagen geführt sind. In einem dritten Kanal, dem Laufkanal, können so ausschließlich die Gleiter bewegt werden. Auf diese Weise ist es möglich, den Antriebswagen unabhängig von den Gleitern zu führen, so dass der Vorhang am Ende der Vorhangschiene vollständig zusammengefahren werden kann.

Nach einer vorteilhaften Ausführungsform kann vorgesehen sein, dass der Kopplungselementführungskanal in Vertikalrichtung oberhalb des Antriebswagenführungskanals und dieser wiederum in Vertikalrichtung oberhalb des Laufkanals angeordnet ist. So können die Gleiter unterhalb des Antriebswagens geführt werden, was das Zusammenschieben des Vorhangs verbessert.

Da die Reibung des Antriebswagens in der Vorhangschiene für die Frage der Leichtgängigkeit und das Verkanten eine Rolle spielen kann, ist bevorzugt vorgesehen, dass zwischen dem Antriebswagenführungskanal und dem Laufkanal Vorsprünge angeordnet sind, auf denen ein Führungsabschnitt des Antriebswagens aufliegt. Weitere Anlagebereiche innerhalb der Vorhangschiene sind für den Antriebswagen dann nicht erforderlich. Da die Führung des Antriebskanals außerhalb des Laufkanals erfolgt, kann dieser auch nicht die freie Beweglichkeit der Gleiter im Laufkanal beeinträchtigen, was die Leichtgängigkeit zusätzlich erhöht.

Nach einer vorteilhaften Ausführungsform der vorliegenden Erfindung ist vorgesehen, dass der Antriebswagen einen unteren Abschnitt umfasst, welcher im Laufkanal angeordnet und so ausgebildet ist, dass die in dem Führungsschlitz des Laufkanals bewegten Gleiter unterhalb des unteren Abschnitts im Führungskanal verschoben werden können. Dieser untere Abschnitt muss dabei selbst nicht an der Vorhangschiene anliegen. Die Gleiter laufen im Laufkanal unterhalb des Führungskanals für den Antriebswagen. So können die Gleiter sich völlig unbeschränkt bewegen und auch beim Öffnen des Vorhangs unterhalb des Antriebswagens vollständig zusammenfahren. Der Vorhang lässt sich also auch am Ende der Vorhangschiene vollständig zusammenschieben.

Dabei kann sich an den unteren Abschnitt in Laufrichtung ein zum Ende der Vorhangschiene hin orientierter Endabschnitt anschließen. Bevorzugt ist an dem Endabschnitt ein Vorhangbefestigungsabschnitt, insbesondere eine Öse, zur Befestigung eines Vorhangs oder einer Gardine angeordnet. Der Vorhangbefestigungsabschnitt erstreckt sich durch den Führungsschlitz des Laufkanals hindurch. Der Vorhangbefestigungsabschnitt kann sich bis auf die Ebene der Gleiter erstrecken, so dass sich der Vorhang auch am Antriebswagen auf derselben Höhe befestigen lässt wie an den Gleitern.

Der Endabschnitt kann nach einer besonders bevorzugten Ausführungsform der vorliegenden Erfindung am Antriebswagen einen stufenartigen Absatz ausbilden, oberhalb dessen der Antriebswagen einen Freiraum aufweist. Dieser Freiraum steht am Ende der Vorhangschiene zur Verfügung, um Umlenkreinrichtungen für das Kopplungselement unterzubringen und gleichzeitig den Vorhangbefestigungsabschnitt bis zum Ende der Vorhangschiene fahren zu können.

Folglich ist bevorzugt vorgesehen, dass die Vorhangschiene an wenigstens einem Ende eine Stufe aufweist, an der der Laufkanal über den Kopplungselementführungskanal und den Antriebswagenführungskanal hinausragt.

Dies kann beispielsweise durch eine stufenförmige Einfräsung am Schienenende erreicht werden, dass aus der Vorhangschiene mit den drei Kanälen eine Stufe herausgefräst wird, bei der der Laufkanal stehen bleibt. Eine solche Stufe kann beispielsweise zur Vorderseite hin durch eine Blende verdeckt sein.

Vorteilhaft ist dann, dass die Vorhangschiene im Bereich der genannten Stufe durch ein Ergänzungsstück, insbesondere formschlüssig, ergänzt ist. In dem Ergänzungsstück eine kann dann eine Umlenkeinrichtung, insbesondere ein um eine Drehachse senkrecht zur Laufrichtung drehendes Zahnrad, untergebracht sein, welches das Kopplungselement umlenkt.

Die Erfindung wird nachfolgend anhand des in den Figuren 1 bis 5 dargestellten Ausführungsbeispiels näher erläutert.
- Figur 1 -: zeigt eine perspektivische Ansicht eines Antriebswagens für eine erfindungsgemäße Vorhangschienenanordnung,

- Figur 2 -: zeigt eine Seitenansicht des Antriebswagens für eine erfindungsgemäße Vorhangschienenanordnung, aus Figur 1,
- Figur 3 -: zeigt eine perspektivische Ansicht eines Antriebswagens für eine erfindungsgemäße Vorhangschienenanordnung, der mit einem Kopplungselement gekoppelt ist,
- Figur 4 -: zeigt eine Querschnittansicht durch eine Vorhangschiene mit einem darin geführten Antriebswagen,
- Figur 5 -: zeigt eine perspektivische Ansicht auf einen Teil einer erfindungsgemäßen Vorhangschienenanordnung.

Der in den Figuren 1 - 3 dargestellte Antriebswagen 10 weist einen oberen Abschnitt 13 auf, an welchem ein Kopplungselement 40, welches im in Figur 3 dargestellten Beispiel als Zahnriemen ausgebildet ist, über Verbindungsabschnitte 41 und 42, die im gezeigten Beispiel in in einem Kopplungsabschnitt 12 vorgesehenen Aufnahmen 14 und 15 aufgenommen sind, angebracht ist. Eine Bewegung des Kopplungselements in einer Laufrichtung X bewirkt die Bewegung des Antriebswagens 10 in Laufrichtung X. An den Kopplungsabschnitt 12 schließt sich in Vertikalrichtung Z ein Mittelabschnitt 11 an, an dessen unterem Ende ein Führungsabschnitt 22 ausgebildet ist. Dieser Führungsabschnitt 22 springt gegenüber dem Mittelabschnitt 11 in Tiefenrichtung Y beidseits des Mittelabschnitts 11 vor. Bevorzugt sind in Laufrichtung X betrachtet an den einander entgegengesetzten Enden des Führungsabschnitts 22 in Vertikalrichtung Z sich nach unten wölbende oder nach unten vorspringende Führungsbereiche 22a und 22b angeordnet, die zur Auflage auf Bereiche 122.1 bzw. 122.2 der Vorhangschiene 100 (vgl. Figur 4) ausgebildet sind. Durch diese Führungsbereiche 22a und 22b werden die Kontaktbereiche mit der Vorhangschiene 100 auf das Nötigste reduziert und so kann die Reibung des Antriebswagens 10 in der Vorhangschiene 100 reduziert und die Leichtgängigkeit infolgedessen erhöht werden.

In Vertikalrichtung unterhalb des Führungsabschnitts 22 schließt sich ein Verbindungsabschnitt 20 an, der einen unteren Abschnitt 21 des Verbindungsabschnitts 20 aufweist. Dieser untere Abschnitt 21 verläuft in Laufrichtung X und endet in einem unteren Abschnitt 30 des Antriebswagens 10. Dieser untere Abschnitt 30 weist einen Endabschnitt 32 auf, der in der Verlängerung des unteren Abschnitts 21 des Verbindungsabschnitts 20 ausgebildet ist und einen stufenförmigen Absatz ausbildet, an dessen in Vertikalrichtung unten gelegenen Seite ein Vorhangbefestigungsabschnitt 31, der bevorzugt die Gestalt einer Öse hat, angeordnet ist. An diesem Vorhangbefestigungsabschnitt 31 kann das Ende eines Vorhangs eingehängt sein.

Der stufenförmige Absatz wird durch den Abschnitt 32 und den vertikal verlaufenden Abschnitt 16 (vgl. Figur 2) ausgebildet. Oberhalb des Endabschnitts 32 und in Laufrichtung X neben dem vertikalen Abschnitt 16 entsteht so ein Freiraum A. Unterhalb des Verbindungsabschnitts 20 und neben dem Vorhangbefestigungsabschnitt 31 entsteht ein weiterer Freiraum B. Der gesamte Antriebswagen erhält so eine Doppel-L-Form.

Grundsätzlich gilt, dass wenn immer von oben oder unten bzw. oberhalb oder unterhalb die Rede ist, hiermit auf die Vertikalrichtung Z Bezug genommen wird, die senkrecht zum Boden eines Raumes oder zu einer Decke oder allgemein die Schwerkraftrichtung bezeichnet.

Da Vorhangschienenanordnungen in der Regel vor einer Wand oder einem Fenster oder einer Tür angeordnet werden, bezeichnet die Tiefenrichtung Y entsprechend die Richtung senkrecht zur Ebene einer solchen Wand, Tür oder eines Fensters. Die Laufrichtung X steht allgemein senkrecht zur Vertikalrichtung Z und Tiefenrichtung Y.

Einen Querschnitt durch die erfindungsgemäße Vorhangschiene senkrecht zur Laufrichtung X zeigt die Figur 4. Die Vorhangschiene 100 weist prinzipiell drei verschiedene Kanäle auf. Zuoberst einen Kopplungselementführungskanal 110, in welchem das Kopplungselement 40 geführt ist. Genauer gesagt befinden sich zwei in Tiefenrichtung Y parallel zueinander laufende Seitenkanäle 140.1 und 140.2 im Bereich des Kopplungselementführungskanals 110, durch die das umlaufende Kopplungselement 40 in Laufrichtung bzw. entgegen der Laufrichtung geführt ist. Zwischen diesen beiden Seitenkanälen 140.1 und 140.2 laufen der obere Abschnitt 13 und der Mittelabschnitt 11 des Antriebswagens 10. Da in Vertikalrichtung die Schwerkraft auf den Antriebswagen 10 übertragen wird, wird dieser in der Zeichnung der Figur 4 nach unten gezogen. Um ein starkes Verkanten zu vermeiden, bzw. die Reibung zu reduzieren, die dabei dadurch entstehen kann, dass die Oberseite 13a des oberen Abschnitts 13 gegen die obere Wand 113 des Kopplungselementführungskanals 110 anliegt, ist diese obere Wand 113 bevorzugt konvex gewölbt, was die Anlagefläche verkleinert.

Die Vorderseite der Vorhangschiene 100 kann aus optischen Gründen mit einer Blende 6 verdeckt sein. 102 bezeichnet einen optionalen Montagekanal, um die Vorhangschiene zum Beispiel an der Decke zu befestigen.

Die Vorhangschiene 100 weist einen zweiten Kanal 120 auf, der zur Führung des Antriebswagens ausgebildet ist. Dazu ist der bereits oben beschriebene Führungsabschnitt 22, der in Tiefenrichtung zu beiden Seiten des Abschnitts 11 des Antriebswagens 10 vorspringt, in dem Antriebswagenführungskanal 120 geführt. Dabei liegt der Führungsabschnitt 22 auf den an der Unterseite des Kanals 120 ausgebildeten Vorsprüngen 122.1 bzw. 122.2 auf. Die Führung des Antriebswagens wird dabei also bevorzugt ausschließlich vom Antriebswagenführungskanal 120 geleistet. Der untere Abschnitt 21 des Antriebswagens verläuft demgegenüber im Laufkanal 130 der Vorhangschiene 100. Dieser stützt sich dabei bevorzugt nicht an den Wänden des Laufkanals 130 ab. Der Laufkanal 130 weist an seinem unteren Ende Vorsprünge 150.1 bzw. 150.2 auf, auf denen Gleiter mit einem Auflagebereich aufliegen und zwischen denen der Führungsschlitz 101 des Laufkanals 130 ausgebildet ist. Der am Endabschnitt 32 auf der Unterseite angeordnete Vorhangbefestigungsabschnitt 31 ragt nach unten aus dem Führungsschlitz 101 heraus und befindet sich dabei bevorzugt auf dem Niveau der übrigen im Laufkanal 130 bzw. Führungsschlitz 101 geführten Gleiter.

In der in Figur 5 dargestellten Ansicht einer erfindungsgemäßen Vorhangschienenanordnung sind die in Figur 2 angedeuteten Freiräume A und B zu erkennen. Die Vorhangschiene 100 ist an ihrem Ende mit einer entsprechenden Aussparung versehen, die es ermöglicht, in diesem Bereich eine Umlenkeinrichtung 43, insbesondere ein Zahnrad oder eine Rolle mit einer Drehachse parallel zur Vertikalrichtung Z, untergebracht, die das Kopplungselement 40 umlenkt. Der Endabschnitt 32 befindet sich hierbei am äußersten Ende der Vorhangschiene 100 und unterhalb der Umlenkeinrichtung 43. Es ist also möglich, den erfindungsgemäßen Laufwagen 10 so weit zu verschieben, dass dessen Endabschnitt 32 mit dem Vorhangbefestigungsabschnitt 31 darunter bis zum absoluten Ende des Laufkanals vorgeschoben werden kann. Dies ist möglich, da der Antriebswagen 10 so ausgebildet ist, dass er einen ersten Freiraum A (vgl. Figur 2) aufweist. Ferner sorgt der zweite Freiraum B unterhalb des Verbindungsabschnitts 20 dafür, dass die Gleiter 51 unterhalb dieses Verbindungsabschnitts im Laufkanal 130 (vgl. Figur 4) bis zum Vorhangbefestigungsabschnitt 31 hin verschoben werden können. Durch die Doppel-L-Struktur des Antriebswagens 10 wird dies ermöglicht. Der in Figur 5 dargestellte ausgesparte Bereich der Vorhangschiene wird aus optischen Gründen durch die Blende 6 kaschiert. Es ist möglich, die Umlenkeinrichtung 43 in einem Ansatzstück unterzubringen, welches sich formschlüssig in die entsprechende Aussparung einsetzen lässt.

Mit der Erfindung wird daher eine Möglichkeit geschaffen, elektrische Antriebe in Vorhangschienen anzuordnen und dabei den Vorhang bis zum äußersten Ende einer Vorhangschiene bewegen zu können. Dies wird einerseits durch die erfindungsgemäße Geometrie des Antriebswagens und andererseits durch die wenigstens drei übereinander angeordnete Kanäle aufweisende Vorhangschiene erreicht.

## Patentansprüche

1. Vorhangschienenanordnung (1), aufweisend eine Vorhangschiene (100) mit einem Laufkanal (130), in dem eine Mehrzahl Gleiter (51) in und entlang eines unteren Führungsschlitzes (101) geführt ist, an denen ein Vorhang oder eine Gardine befestigt ist oder sich befestigen lässt, und einen Antriebswagen (10), welcher mit einem über einen Antrieb, insbesondere einen Elektromotor, angetriebenen Kopplungselement (40), insbesondere einer Schnur oder einem Zahnriemen, gekoppelt ist, um den Antriebswagen (10) in eine oder entgegen einer Laufrichtung (X) zu verschieben, wobei das Kopplungselement (40) in einem vom Laufkanal (130 ) verschiedenen Kopplungselementführungskanal (110, 140.1, 140.2) in der Vorhangschiene (100) geführt ist,
**dadurch gekennzeichnet,**
**dass** die Vorhangschiene (100) zudem einen von dem Laufkanal (130) und dem Kopplungselementführungskanal (140.1, 140.2) verschiedenen Antriebswagenführungskanal (120) aufweist, in welchem der Antriebswagen (1) mit einem Führungsabschnitt (22) geführt ist.

2. Vorhangschienenanordnung (1) nach Anspruch 1,
**dadurch gekennzeichnet,**
**dass** der Kopplungselementführungskanal (140.1, 140.2) in Vertikalrichtung (Z) oberhalb des Antriebswagenführungskanals (120) und dieser wiederum in Vertikalrichtung (Z) oberhalb des Laufkanals (130) angeordnet ist.

3. Vorhangschienenanordnung (1) nach einem der vorigen Ansprüche,
**dadurch gekennzeichnet,**
**dass** zwischen dem Antriebswagenführungskanal (120) und dem Laufkanal (130) Vorsprünge (122.1, 122.2) angeordnet sind, auf denen ein Führungsabschnitt (22) des Antriebswagens (10) aufliegt.

4. Vorhangschienenanordnung (1) nach einem der vorigen Ansprüche,
**dadurch gekennzeichnet,**
**dass** der Antriebswagen (10) einen unteren Abschnitt (21) umfasst, welcher im Laufkanal (130) angeordnet und so ausgebildet ist, dass die in dem Führungsschlitz (101) des Laufkanals (130) bewegten Gleiter (51) unterhalb des unteren Abschnitts (21) im Führungskanal (130) verschoben werden können.

5. Vorhangschienenanordnung (1) nach Anspruch 4,
**dadurch gekennzeichnet,**
**dass** sich an den unteren Abschnitt (21) in Laufrichtung (X) zum Ende der Vorhangschiene (100) ein Endabschnitt (32) anschließt.

6. Vorhangschienenanordnung (1) nach Anspruch 5,
**dadurch gekennzeichnet,**
**dass** an dem Endabschnitt (32) ein Vorhangbefestigungsabschnitt (31), insbesondere eine Öse, zur Befestigung eines Vorhangs oder einer Gardine angeordnet ist, wobei sich der Vorhangbefestigungsabschnitt (31) durch den Führungsschlitz (101) des Laufkanals (130) hindurch erstreckt.

7. Vorhangschienenanordnung (1) nach Anspruch 4 oder 5,
**dadurch gekennzeichnet,**
**dass** der Endabschnitt (32) am Antriebswagen (10) einen stufenartigen Absatz ausbildet, oberhalb dessen der Antriebswagen einen Freiraum (A) aufweist.

8. Vorhangschienenanordnung (1) nach einem der vorigen Ansprüche,
**dadurch gekennzeichnet,**
**dass** die Vorhangschiene (100) an wenigstens einem Ende eine Stufe aufweist, an der der Laufkanal (130) über den Kopplungselementführungskanal (140.1, 140.2) und den Antriebswagenführungskanal (120) hinausragt.

9. Vorhangschienenanordnung (1) nach Anspruch 8,
**dadurch gekennzeichnet,**
**dass** die Vorhangschiene (100) im Bereich der Stufe durch ein Ergänzungsstück, insbesondere formschlüssig, ergänzt ist, wobei in dem Ergänzungsstück eine Umlenkeinrichtung (43), insbesondere ein um eine Drehachse (D) senkrecht zur Laufrichtung (X) drehendes Zahnrad, untergebracht ist, welches das Kopplungselement (40) umlenkt.

## Claims

1. Curtain rail arrangement (1), having a curtain rail (100) with a barrel track (130) in which a number of gliders (51) are guided in and along a lower guide slot (101), on which a curtain or drape is attached or can be attached, and a drive carriage (10) which is coupled to a coupling element (40), in particular a cord or toothed belt, which is driven by a drive, in particular an electric motor, in order to move the drive carriage (10) in or against a running direction (X), wherein the coupling element (40) is guided in the curtain rail (100) in a coupling element guide channel (110, 140.1, 140.2) which is different from the barrel track (130),
**characterised in that**
the curtain rail (100) furthermore has a drive carriage guide channel (120) which is different from the barrel track (130) and from the coupling element guide channel (140.1, 140.2) and in which the drive carriage (1) is guided with a guide section (22).

2. Curtain rail arrangement (1) according to Claim 1
**characterised in that**
the coupling element guide channel (140.1, 140.2) is arranged in the vertical direction (Z) above the drive carriage guide channel (120) and the latter is in turn arranged in the vertical direction (Z) above the barrel track (130).

3. Curtain rail arrangement (1) according to one of the preceding claims,
**characterised in that**
between the drive carriage guide channel (120) and the barrel track (130) there are arranged projections (122.1, 122.2) on which a guide section (22) of the drive carriage (10) rests.

4. Curtain rail arrangement (1) according to one of the preceding claims
**characterised in that**
the drive carriage (10) comprises a lower portion (21) which is arranged in the barrel track (130) and is configured such that the gliders (51) which are moved in the guide slot (101) of the barrel track (130) can be moved beneath the lower portion (21) in the guide channel (130).

5. Curtain rail arrangement (1) according to Claim 4
**characterised in that**
the lower portion (21) is adjoined in the running direction (X) towards the end of the curtain rail (100) by an end portion (32).

6. Curtain rail arrangement (1) according to Claim 5
**characterised in that**
at the end portion (32) there is a curtain attachment portion (31), in particular an eyelet, for attaching a curtain or a drape wherein the curtain attachment portion (31) extends through the guide slot (10) of the barrel track (130).

7. Curtain rail arrangement (1) according to Claim 4 or 5
**characterised in that**
the end portion (32) forms on the drive carriage (10) a stepped ledge above which the drive carriage has a free space (A).

8. Curtain rail arrangement (1) according to one of the preceding claims
**characterised in that**
the curtain rail (100) has at least one end a step at which the barrel track (130) projects beyond the coupling element guide channel (140.1, 140.2) and the drive carriage guide channel (120).

9. Curtain rail arrangement (1) according to Claim 8
**characterised in that**
the curtain rail (100) is completed in the region of the step by a completion member, in particular in form-locking engagement, wherein the completion member contains a deflection device (43), in particular a gearwheel rotating about an axis of rotation (D) at right angles to the running direction (X) and which deflects the coupling element (40).

## Revendications

1. Agencement de rail de rideau (1) comportant un rail de rideau (100) avec un conduit de roulement (130) dans lequel est guidés une pluralité de patins (51) dans et le long d'une fente de guidage inférieure (101) sur lesquels est fixé ou se laisse fixé un rideau ou un voile, et un chariot d'entraînement (10), qui est couplé à un élément de couplage (40), entraîné par un entraînement, surtout un moteur électrique, dans lequel l'élément de couplage (40) est surtout un cordon ou une courroie dentée pour déplacer le chariot d'entraînement (10) dans un sens de marche (X) ou contre un sens de marche (X), dans lequel l'élément de couplage (40) est guidé dans un canal de guidage de l'élément de couplage (110, 140.1, 140.2) différent du conduit de roulement (130) dans le rail de rideau (100),
**caractérisé en ce**
**que** le rail de rideau (100) comporte en outre un canal de guidage du chariot d'entraînement (120) différent du conduit de roulement (130) et du canal de guidage de l'élément de couplage (140.1, 140.2) dans lequel le chariot d'entraînement (10) est guidé avec une partie de guidage (22).

2. Agencement de rail de rideau (1) selon la revendication 1,
**caractérisé en ce**
**que** le canal de guidage de l'élément de couplage (140.1, 140.2) est agencé dans la direction verticale (Z) au-dessus du canal de guidage du chariot d'entraînement (120) et celui-ci à son tour est agencé dans la direction verticale (Z) au-dessus du conduit de roulement (130).

3. Agencement de rail de rideau (1) selon l'une quelconque des revendications précédentes,
**caractérisé en ce**
**qu'**entre le canal de guidage du chariot d'entraînement (120) et le conduit de roulement (130) des saillies (122.1, 122.2) sont agencées sur lesquelles reposent une partie de guidage (22) du chariot d'entraînement (10) .

4. Agencement de rail de rideau (1) selon l'une quelconque des revendications précédentes,
**caractérisé en ce**
**que** le chariot d'entraînement (10) comporte une partie inférieure (21), qui est agencé dans le conduit de roulement (130) et est formé de sorte que les patins (51), qui se déplacent dans la fente de guidage (101) du conduit de roulement (130) peuvent être déplacé en dessous de la partie inférieure (21) dans le canal de guidage (130).

5. Agencement de rail de rideau (1) selon la revendication 4,
**caractérisé en ce**
**qu'**une partie terminale (32) se raccorde à la partie inférieure (21) dans le sens de marche (X) vers l'extrémité du rail de rideau (100).

6. Agencement de rail de rideau (1) selon la revendication 5,
**caractérisé en ce**
**qu'**une partie de fixation du rideau (31), surtout un œillet, est agencé à la partie terminale (32) pour la fixation d'un rideau ou d'un voile, dans lequel la partie de fixation du rideau (31) s'étend à travers la fente de guidage (101) du conduit de roulement (130).

7. Agencement de rail de rideau (1) selon la revendication 4 ou 5,
**caractérisé en ce**
**que** la partie terminale (32) au chariot d'entraînement (10) forme un épaulement étagé au-dessus duquel le chariot d'entraînement comporte un espace libre (A).

8. Agencement de rail de rideau (1) selon l'une quelconque des revendications précédentes,
**caractérisé en ce**
**que** le rail de rideau (100) comporte un gradin à au moins une extrémité sur lequel le conduit de roulement (130) dépasse le canal de guidage de l'élément de couplage (140.1, 140.2) et le canal de guidage du chariot d'entraînement (120).

9. Agencement de rail de rideau (1) selon la revendication 8,
**caractérisé en ce**
**que** le rail de rideau (100), dans la zone du gradin, est complété par une pièce complémentaire, surtout, à engagement positif, dans lequel, dans la pièce complémentaire, un dispositif de renvoi (43), surtout une roue dentée tournant autour d'un axe de rotation (D) perpendiculaire au sens de marche (X), est accommodé, qui dévie l'élément de couplage (40).
